# FASCICULE DE BREVET EUROPEEN

(11) **EP 1 897 799 B1**
(45) Date de publication et mention de la délivrance du brevet: **24.03.2010**
(21) Numéro de dépôt: 07290867.6
(22) Date de dépôt: 10.07.2007
(51) Int. Cl.: B63G 8/26

(54) **Dispositif de stabilisation dynamique d'un engin sous-marin**
Einrichtung für die dynamische Stabilisierung eines U-Bootes
Device for dynamic stabilisation of an underwater vehicle

(30) Priorité: 13.07.2006 FR 0606453
(43) Date de publication de la demande: 12.03.2008
(73) Titulaire: Sercel, 44470 Carquefou (FR)
(72) Inventeur: Leclercq, Sylvain, 13009 Marseille (FR); Tollet, Stéphane, 13008 Marseille (FR)
(74) Mandataire: Pichat, Thierry

(56) Documents cités:
- EP-A- 1 598 265
- EP-A2- 0 877 262
- US-A- 3 978 813
- US-B1- 6 305 309

## Description

L'invention concerne en particulier un système de stabilisation en roulis d'un engin sous-marin en mouvement.

Il est connu que des engins, autonomes, téléguidés ou remorqués, sont utilisés dans des applications sous-marines.

Dans le cas d'un engin statique ou à déplacement lent, les positions respectives du centre de gravité, du centre de volume (point d'application de la poussée d'Archimède) et de l'axe éventuel de rotation (par exemple cas d'un engin remorqué), sont souvent telles que l'engin se positionne naturellement en position de roulis nul lorsqu'il est immergé, le couple de rappel ainsi créé vers la position verticale étant généralement suffisant pour assurer la stabilité de l'engin.

Par contre, dans le cas d'un engin ayant une direction préférentielle de déplacement nommé ci-après « axe engin » et se déplaçant assez rapidement (quelques noeuds à plus de 10 noeuds) selon cet axe, les effets hydrodynamiques sur l'engin peuvent l'emporter sur les forces statiques de stabilisation décrites plus haut, et provoquer ainsi l'instabilité de l'engin.

Des solutions de stabilisation existent, qui consistent par exemple à équiper l'engin d'un capteur d'inclinaison et à piloter les moyens de guidage/d'orientation (actionneurs, gouvernes, ailes...) de façon à asservir activement ce roulis.

Ces systèmes présentent les inconvénients suivants :
- Nécessité de munir l'engin d'une source de courant (interne ou externe),
- Nécessité d'équiper l'engin d'un capteur d'inclinaison,
- Nécessité de disposer des actionneurs motorisés sur l'engin,
- Nécessité de créer une boucle d'asservissement,
- Consommation des actionneurs, souvent électriques,.

Un objet de l'invention est d'apporter une solution à tout ou partie de ces inconvénients.

Un autre but est de proposer l'utilisation d'un lest pouvant servir à la fois :
- de capteur d'inclinaison en roulis, par rapport à une position angulaire de référence, telle la verticale de l'endroit, et qui correspond à un roulis sensiblement nul,
- et de source mécanique d'asservissement en roulis.

Selon un aspect, cette invention définit ainsi un procédé de contrôle de la navigation en immersion d'un engin sous-marin en déplacement, dans lequel:
- on monte au moins une aile (dans ce qui suit, on pourra lire, à la place, « gouverne ») libre de rotation autour d'un axe transversal à un axe de roulis de l'engin suivant lequel on le fait avancer sensiblement dans ladite direction, l'engin présentant, par rapport à son axe de roulis, une position angulaire de référence correspondant à un roulis sensiblement nul (c'est-à-dire limité à quelques degrés),
- on leste cette aile devant, respectivement derrière, son axe de rotation, et/ou on utilise le couple de la poussée d'Archimède sur cette aile, en situant l'essentiel de son volume derrière, respectivement devant, l'axe de rotation par rapport à la direction d'avance, de telle façon que lorsque l'engin, donc cette aile s'incline autour de l'axe de roulis, le couple créé par le lest et/ou ladite poussée d'Archimède tend à faire pivoter l'aile autour de son axe de rotation, le bord d'attaque s'orientant alors naturellement vers le bas, respectivement le haut, provoquant une incidence à piquer, respectivement à cabrer, sur l'aile, laquelle génère une force hydrodynamique qui tend à ramener cette aile vers ladite position angulaire de référence de l'engin correspondant à un roulis réduit, alors que l'engin se déplace.

Selon un encore autre aspect de ce procédé, on propose de lier fonctionnellement, par des moyens de commande, ladite aile (et/ou donc ladite gouverne) libre à un lest lui-même libre de rotation autour d'un axe parallèle au plan contenant l'axe de roulis et l'axe de lacet, de telle façon que lorsque l'engin s'incline autour de l'axe de roulis, le déplacement angulaire relatif entre le lest et le corps de l'engin génère une action sur les moyens de commande qui entraîne en pivotement l'aile autour de son axe de rotation. Le sens du couplage entre le déplacement du lest et celui de l'aile est alors tel que l'incidence qu'elle prend génère un couple tendant à la ramener vers ladite position angulaire de référence de l'engin correspondant à un roulis réduit, l'engin étant bien entendu en déplacement.

On peut ainsi envisager de monter un lest pivotant autour de l'axe de roulis, son mouvement venant actionner ladite aile, ou modifier la force, voire l'orientation de la poussée d'un propulseur, de façon à ramener l'engin proche de son roulis nul.

On pourra appliquer ce principe de contrôle à une (ou plusieurs) aile montée libre de rotation sur son axe, disposée sous l'engin, et lestée devant son axe de telle façon que, lorsque l'engin s'incline sur son axe de roulis (l'aile basse monte), le couple créé par ce lest fait pivoter l'aile autour de son axe, le bord d'attaque s'orientant alors naturellement vers le bas, provoquant une incidence à piquer sur l'aile.

Cet effet pourra également être obtenu en utilisant le couple de la poussée d'Archimède sur l'aile, le volume étant disposé principalement derrière l'axe de rotation.

Le même résultat pourra encore être obtenu en plaçant l'aile libre en position verticale haute et en disposant le lest et/ou le volume à l'inverse de ce qui est décrit ci-dessus.

S'il semble naturel de concevoir l'engin de telle sorte qu'à l'arrêt les forces de gravité et d'Archimède concourent à le maintenir en position verticale et à l'endroit, le dispositif n'exclut pas un engin qui ne trouverait sa position verticale et à l'endroit que de façon dynamique, c'est-à-dire lorsque l'engin avance vers l'avant, sa position à l'arrêt étant alors quelconque.

Le principe de l'aile pilotée par un lest pourra également être utilisé pour générer des forces: l'aile libre étant par exemple placée en position basse, on peut munir l'engin d'une ou plusieurs autres ailes, motorisées (ou autres actionneurs), destinées à piloter l'engin et disposées dans le demi-espace opposé. Dans ce cas, il est possible de délibérément tenter de déstabiliser l'engin en provoquant un couple de roulis. Sous l'effet de cette prise de roulis, lorsque l'engin avance, la réaction de l'aile basse est de pivoter jusqu'à créer un couple s'opposant au couple des actionneurs, et donc une force selon l'axe latéral de l'engin. L'engin se stabilise alors dans une position proche de la verticale, avec une légère gîte, et l'aile fournit une force latérale à même de modifier la trajectoire de l'engin : bien que non commandée, et libre de rotation sur son axe, l'aile peut donc participer au pilotage de l'engin.

Selon un tel aspect et pour généraliser, l'invention se rapporte donc aussi à la réalisation d'un engin sous-marin comprenant, comme connu en soi par exemple dans US-2005-0268835-A1 , un corps où se situe l'axe de roulis de l'engin, et des moyens d'orientation mus par des actionneurs, pour piloter l'engin, mais avec ici comme particularité que le lest sera alors conçu, monté sur l'engin et situé par rapport à son aile et/ou sa gouverne « associée » de telle sorte que, l'engin avançant suivant son axe de déplacement, piloté par les actionneurs, le lest, sous l'effet d'une prise de roulis, fera pivoter l'aile (la gouverne) jusqu'à créer un couple s'opposant au couple des moyens d'orientation, et donc une force selon un axe transversal à l'axe de déplacement de l'engin.

Ceci est particulièrement intéressant pour le pilotage d'engins en mouvement dont on cherche à minimiser la consommation, et à rendre robuste la stabilité.

Comme on l'a compris, un engin conforme à l'invention pourra, immergé et en déplacement, stabiliser la position d'un ou plusieurs objets remorqués, auxquels il sera lié pour cela, dans une application spécifique.

D'autres caractéristiques et avantages de la présente invention apparaîtront encore dans la description qui suit, relative à différents modes de réalisation, dont un mode préféré. Dans les illustrations associées :
- la figure 1 est une vue en perspective avec arrachement d'un dispositif de contrôle conforme à l'invention, lorsque l'engin gite à tribord,
- les figures 2 et 3 sont deux vues en perspective du système de commande d'ailes soumises à des « actionneurs »,
- les figures 4 et 5 sont deux vues en perspective, avec arrachement, du système à « actionneurs »,
- la figure 6 montre de l'arrière de l'engin, en traction latérale à tribord,
- la figure 7 montre l'aile libre de la fig.6, suivant son axe, depuis le centre de l'engin,
- les figures 8,9 montrent l'inclinaison possible des axe de rotation et bord d'attaque d'aile, montrent de côté la ligne d'application des forces hydrodynamiques, localisent le centre de poussée hydrodynamique,
- la fig.10 montre une solution à une seule aile (libre),
- la fig.11, une solution à aile creuse pivotante et à gouverne arrière soumise à l'effet direct d'un lest,
- la fig.12, une solution à aile portant une gouverne arrière soumise à l'effet direct d'un lest,
- la fig.13 est un schéma de dessus de l'aile à gouverne de la fig.12,
- la fig.14 montre une solution à aile librement pivotante, à aileron arrière et soumise à l'effet indirect d'un lest,
- les figs.15,16 schématisent une vue en coupe selon XV-XV (par l'arrière), à gîte nulle (fig.15) et engin incliné (fig.16),
- et les figs.17,18,19 sont trois schémas de dessus de l'aile à gouverne de la fig.14, à gîte nulle (fig.17) et avec gîte (fig.18 puis 19).

Figure 1, un engin 1 sous-marin immergeable conforme à l'invention est utilisé ici pour soutenir et positionner correctement un objet sous-marin remorqué, en particulier une antenne acoustique linéaire remorquée 3.

L'engin 1 comprend un corps central creux 5, et plusieurs ailes se dressant autour de lui, ici au nombre de trois 7a, 7b, 7c,.

Le corps 5 présente un axe longitudinal 5a correspondant à l'axe de roulis de l'engin.

Ce corps comprend une partie centrale fixe 9 et une coque extérieure 11 concentrique entre lesquelles il existe une possible rotation relative, autour de l'axe 5a, de manière que les ailes puissent ainsi tourner autour de cet axe, avec la coque.

Les ailes, qui s'étendent suivant un axe transversal (ici radial) à l'axe 5a, sont montées individuellement pivotantes autour d'un pivot s'étendant suivant leur axe transversal respectif de rotation, 13a, 13b, 13c.

Pour cela, chaque aile est fixée vers son emplanture, telle que 17c pour l'aile 7c, à un arbre de pivot (arbre 15c s'étendant ici radialement, suivant l'axe 13c, pour l'aile 7c).

Pour l'explication concernant les ailes, considérons l'aile 7b, le montage des autres ailes étant largement commun: l'arbre radial 15b traverse la coque extérieure 11 sous laquelle il est relié à une patte transversale 19 pourvue d'un téton ou ergot 21 qui coulisse dans la gorge périphérique 23 d'une bague 25 (figures 1 à 3).

En décalage suivant l'axe 5a par rapport à la gorge, la bague 25 est traversée par deux trous diamétralement opposés 29 dans chacun desquels se déplace un doigt 31 (figures 2 et 3).

Comme montré également figure 4 ou 5, le doigt 31 est un élément d'un dispositif radial à excentrique 33 mû par un renvoi d'angle 35 commandé par l'arbre de sortie 37 d'un moteur électrique 39.

Pour l'aile 7c cette commande n'existe pas. Elle est donc « libre ».

L'arbre 37 est commandé par un moto-réducteur qui entraîne en rotation une vis axiale 41 sur laquelle engrène la roue dentée à axe radial 43, définissant ainsi le renvoi d'angle 35 (figure 5).

La roue dentée 43 est montée sur un arbre radial 45 qui l'entraîne en rotation.

L'arbre 45 est muni d'un excentrique d'extrémité, figure 3.

Le montage est identique pour l'aile 7a, avec la bague 49 (figure 4).

Deux moteurs (voir figs.4,5:39,39') et deux dispositifs actionneurs 29, 29' , 31, 31' , 37, 43, 39, 39'... associés aux bagues circulaires 25, 49, entraînent les ailes 7a,7b.

Les bagues tournantes 25, 49, et donc les ailes 7a, 7b, sont décalées coaxialement suivant l'axe 5a.

Quant à l'aile libre 7c, son arbre radial 15c traverse la coque 11 en étant retenue axialement dedans, pour tourner par rapport à elle, et si nécessaire avec elle, autour de l'axe de roulis 5a. Autre solution : l'axe est fixe sur la coque et le pivot s'effectue dans l'aile.

L'orientation angulaire, par rapport à cet axe, de chaque aile peut ainsi être adaptée, soit librement sous l'action de l'extérieur et du lest (aile 7c), soit de façon commandée par lesdits moyens motorisés (ailes 7a,7b) ici donc dénommés « actionneurs ». Des actionneurs autres pourraient être prévus (vérins...).

Le lest 90 est monté sur l'engin et situé par rapport à l'aile 7c, de telle sorte que, l'engin avançant suivant l'axe de roulis 5a, une inclinaison en roulis de l'aile provoquera un couple tendant à faire pivoter cette aile autour de son axe 13c, son bord d'attaque 70c s'orientant naturellement pour provoquer une incidence sur l'aile qui va à la ramener vers ladite position angulaire de référence de l'engin correspondant donc à un roulis réduit.

Dans l'exemple de la figure 1 et en avance dans l'eau, sans braquage imposé sur les ailes 7a, 7b ni roulis imposé notable, l'aile 7c sera située en position sensiblement verticale inférieure et les deux ailes 7a, 7b se placeront naturellement en position supérieure (au-dessus du corps).

Si on souhaite alors un contrôle de la profondeur, on agira donc sur les actionneurs des deux ailes supérieures 7a,7b que l'on fera pivoter autour de leur axe de rotation, de sorte que l'engin 1 appliquera une force résultante verticale par exemple sur les tronçons amont et aval 3a, 3b de l'objet remorqué auquel on aura pu le relier (on suppose bien entendu que l'ensemble avancera).

Pour un contrôle latéral (plan horizontal), les deux mêmes ailes supérieures 7a, 7b seront commandées pour pivoter dans le même sens.

Le contrôle de la profondeur sera de préférence un contrôle local utilisant un signal de pression, comme décrit dans US-2005-0268835-A1.

Pour une liaison avec les tronçons d'objets tractés (liaison mécanique, électrique, circulation de signaux ...), la partie centrale fixe 9 du corps 5 est munie de premier et second embouts 53, 55 de raccordement.

Figs 1,8-10, l'aile libre 7c est située sous le corps et le lest 90,900, porté ici par cette aile, est situé en avant du pivot 13c (voir extrémité avant notée AVT).

Ainsi, lorsque l'engin prend du roulis, l'aile basse 7c tend à monter et la masse de son lest tend à la faire piquer. L'aile prend une incidence négative produisant un effort qui fait descendre, réduisant ainsi le roulis.

Fig.6, l'aile libre lestée 7c est toujours représentée en bas, et la prise de roulis à tribord est due à la poussée des ailes hautes 7b,7c, que l'aile basse ne compense que lorsque l'inclinaison est suffisante, comme expliqué ci-dessous.

Fig.7, le lest 90 impose à l'aile de plonger dès qu'elle est suffisamment écartée de sa position angulaire de référence correspondant à un « roulis nul », ce qui redresse l'engin.

Comme illustré figs.8,9, le centre de poussée hydrodynamique CPD, matérialisé en 117, est de préférence situé derrière l'axe de pivot 13c, pour cette aile 7c (voir côtés avant AVT et arrière ARR). Ainsi, on assurera de manière naturelle la stabilité globale de l'engin 1.

A l'équilibre, la force hydrodynamique est telle qu'elle produit un couple de roulis opposé au couple créé par les autres ailes, ici 7a,7b. Cette force crée également un couple de rotation sur l'aile. Le poids est quant à lui situé devant l'axe 13c et produit un couple de rotation de l'aile sur son axe, qui, à l'équilibre, s'oppose à celui de la force hydrodynamique.

La fig.8 montre la ligne 111 d'application des forces hydrodynamiques (ligne de poussée) et localise en 113 le centre de poussée hydrodynamique (statique, CPS). Le centre de poussée est situé sur cette droite, à une position telle que les surfaces côté emplanture et côté extrémité libre de l'aile sont sensiblement égales. L'équilibre est atteint lorsque le couple du poids égale sensiblement celui de la force hydrodynamique, autour de l'axe de l'aile. L'engin s'incline donc jusqu'à ce que toutes ces forces s'équilibrent.

Le choix de placer ici le lest en base d'aile, près du corps 5 (figs.1,8,10 notamment) a été en particulier guidé par deux considérations :
- la recherche d'un bras de levier maximum pour le lest,
- favoriser un bord d'attaque 70c incliné vers l'arrière par rapport à la verticale (voir angle A figs.8,9), pour limiter l'accrochage d'algues où de lignes.

Fig.8, l'axe de rotation 13c est supposé vertical ou du moins perpendiculaire à l'axe de roulis 5a.

Comme montré figs.9,10, on pourra préférer incliner cet axe 13c vers l'arrière de sorte que, derrière leur point d'intersection, les deux axes 5a-13c forment entre eux un angle β' aigu ; β si l'on considère la perpendiculaire à l'axe 5a, voir fig.9.

Cette inclinaison de l'axe 13c d'un angle différent de 90° pourra permettre que l'angle d'équilibre de l'aile au repos soit proportionnel à la gîte de l'engin et/ou que l'amortissement par effet dynamique soit encore plus efficace.

Incliner l'axe 13c vers l'arrière et redresser le bord d'attaque 70c de l'aile, peut favoriser l'amortissement des oscillations lorsque l'engin produit des efforts latéraux.

Un bord d'attaque 70c moins incliné par rapport à la verticale que ne l'est l'axe de rotation de l'aile (soit A<β, ou A'>β' si l'on regarde par rapport à l'axe 5a) doit être favorable, dans cette situation.

Environ 15 à 25° d'inclinaison d'aile et des axes d'ailes inclinés entre 15 et 35° sont envisageables.

Une telle inclinaison de l'axe de rotation de l'aile libre peut inciter à placer le lest en bout d'aile, plus près de son extrémité libre 700c, comme fig.9 où le lest est schématisé 900 et se situe juste derrière son bord d'attaque. On profite de l'effet de quille du lest qui produit un couple naturel stabilisant, ce qui peut assurer à l'engin une position verticale même à l'arrêt.

L'aile libre peut être favorablement réalisée en matériau composite incorporant une mousse. Ainsi, outre la masse qui exerce un couple à piquer sur l'aile, la flottabilité de la mousse produit le même effet par poussée d'Archimède.

Les figures 10 à 19 montrent d'autres réalisations possibles, notamment en liaison avec le fait que ce qui précède est applicable à une solution à gouverne seule et/ou à aile pourvue d'une gouverne.

Ainsi, fig.10, l'engin ne comprend qu'une aile 7c1 lestée à l'avant, par exemple en 90', et montée libre autour de son axe 13'c de pivotement par rapport au corps central 5' de l'engin (axe de roulis 5'a). Elle peut inclure tout ou partie des considérations qui précèdent. Le corps 5' de l'engin 10 peut être monobloc.

Figure 11, le lest 910 est monté sur l'aile 7c2, laquelle pivote librement autour de son axe de rotation 13c2 qui intersecte l'axe de roulis 5a qui peut être celui du corps de l'engin concerné, ici non figuré.

Sur l'aile, qui peut être creuse, le lest 910 est monté libre de rotation autour d'un axe 910a passant par les bords d'attaque 911 et de fuite 913 de l'aile.

Le lest 910 est ici placé vers l'emplanture de l'aile, laquelle porte un arbre de pivot d'axe 13c2. Le lest pourrait être plus près de l'extrémité libre de l'aile, ou placé à l'extérieur, par exemple au-delà du bout d'aile.

A l'arrière (ARR), l'aile porte la gouverne 915 qui est ici montée pivotante autour d'un axe 915a parallèle à l'axe 13c2, le long du bord de fuite 913.

Si l'aile 7c2 était fixe, montée rigidement sur le corps de l'engin, la gouverne pivotante 915 serait avantageusement placée plus près de l'extrémité libre 700c.

Le lest 920 et la gouverne 915 sont fonctionnellement liés entre eux par une commande 917, tel qu'un câble flexible ou une tringlerie, de manière que le pivotement du lest autour de son axe 910a, suite à une prise de roulis, agisse sur la gouverne 915, voire sur l'aile si elle est elle-même montée pivotante, pour ramener l'engin vers sa position angulaire de référence en roulis et/ou pour participer à son orientation, lorsque celui-ci avance (AVT) sensiblement parallèlement à l'axe 5a, à un angle possible de dérapage près.

Figure 12, le lest 920 a un effet direct sur une gouverne 921 montée pivotante sur et par rapport à une aile 7c3 montée sur un corps d'engin 50 à axe de roulis 5a.

L'aile 7c3 peut être montée fixe sur le corps 50.

Elle peut également être montée suivant l'axe 13c2, sous la commande de moyens d'actionnement, tels les actionneurs précités de l'aile 7a ou 7b. On aura alors une aile 7c3 motorisée à gouverne ou aileron 921 asservi en roulis par le lest 920 lié fonctionnellement à cette gouverne par la commande 923.

La commande 923 peut être l'une de celles précitées.

Le lest 920 est à l'intérieur du corps 50, pour pivoter librement suivant un secteur angulaire, autour de l'axe 920a parallèle au plan 925 contenant l'axe 5a et l'axe de lacet 5c, cette caractéristique pouvant s'appliquer au cas des figures 11 ou 14.

Figure 13, où l'on suppose l'aile 7c3 immobile, si une gîte à bâbord intervient, alors que l'engin 100 avance, une rotation de l'aileron 921 se produit, sous l'effet du lest 920, créant une portance et conduisant à une limitation du roulis.

Les figures 14 et suivantes montrant une solution à effet indirect où une gîte autour l'axe de roulis provoque une rotation de gouverne induisant une rotation, par variation d'incidence, de l'aile porteuse de cette gouverne et une diminution de la gîte.

Figure 14, le lest 930 est placé dans le corps 51 de l'engin 110.

Le lest 930, qui pourrait être à l'extérieur du corps (de même pour la solution fig.12), pivote autour d'un axe 930a parallèle à 5a.

En cas de roulis, une commande du type précité, 931, transmet l'effet du lest sur la gouverne arrière 933. Cette gouverne est pivotante par rapport et derrière l'aile 7c4 laquelle est libre de rotation sur et par rapport au corps 51, autour de l'axe 13c2 qui intersecte l'axe de roulis 5a et passe par ses bords d'emplanture et d'extrémité libre.

L'axe 933a de la gouverne 933 intersecte également l'axe 5a, mais n'est pas nécessairement parallèle à l'axe 13c2.

L'arbre de pivotement de la gouverne suivant l'axe 933a est porté par des tiges 935a, 935b fixées à l'aile et s'étendant derrière son bord de fuite 937.

L'aile 7c4 est ici supposée librement en rotation autour de son axe 13c2, sans être même soumise à l'effet direct d'aucun lest.

Figures 15 et 16, la commande 931 peut comprendre un câble, ou par exemple une tige souple, 939 coulissant dans une gaine 941 et reliant d'un côté la gouverne 933 (fig.14) et, de l'autre, par l'intermédiaire d'un pivot ou d'une rotule 943, le lest 930 qui est donc monté pivotant autour de son axe.

Supposons, comme illustré figure 15, que l'équilibre général de l'engin 110 est tel que, s'il avance sensiblement suivant l'axe de roulis 5a de la figure 14, il se place naturellement avec l'aile libre 7c4 verticale et dirigée vers le bas, hors force directionnelle exercée.

La figure 16 montre ce qui se produit si l'engin gîte et que, par conséquent, l'axe 13c2 de l'aile 7c4 s'incline par rapport à la verticale : lorsque l'engin gîte à bâbord, le câble 939 est tiré. Il est par contre poussé si l'engin gîte à tribord, avec les effets induits précités.

Figure 17, l'engin avance dans sa position de la figure 15. Le câble 939 et l'aile 7c4 sont en position neutre. En l'absence de dérapage, l'aile et la gouverne arrière 933 peuvent être orientées suivant l'axe 5a de roulis.

Figure 19, en cas de gîte à bâbord, le lest entraîne la gouverne 933 en rotation, du fait de la force générée par le roulis. Ceci provoque une rotation de l'aile 7c4. La force F principale générée redresse alors l'engin.

On se rappellera enfin que l'orientation des ailes, fixes ou pivotantes, 7c, 7c1...7c4 ne sera pas nécessairement vers le bas lorsque l'engin concerné avance, leur position angulaire au repos pouvant être théoriquement quelconque, de même que le nombre d'ailes et/ou de gouvernes sur l'engin.

Comme évoqué avant, un engin sous-marin équipé d'un propulseur, tel qu'un moteur d'entraînement d'au moins une hélice, pourrait voir son orientation contrôlée, au moins partiellement, par l'un des systèmes à lest ici présentés.

## Revendications

1. Procédé pour contrôler la navigation en immersion d'un engin sous-marin en déplacement dans une direction, où on monte au moins une aile (7_{c}, 7_{c2}, 7_{c4}..) et/ou une gouverne (915,933) pivotante(s) autour d'un axe (13c,915a,933a) transversal à un axe (5a) de roulis de l'engin suivant lequel on le fait avancer sensiblement dans ladite direction, l'engin présentant, par rapport à son axe de roulis, une position angulaire de référence correspondant à un roulis sensiblement nul,
**caractérisé en ce que** :
- ladite aile (7c,7c2,7c4..) et/ou la gouverne (915,933) pivotante est montée libre de rotation autour dudit axe transversal (13c,915a,933a), et
- on leste cette aile (7_{c}, 7_{c2}, 7_{c4}..) et/ou cette gouverne (915,933) devant, respectivement derrière, son axe de rotation, et/ou on utilise le couple de la poussée d'Archimède sur cette aile ou cette gouverne, en situant l'essentiel de son volume derrière, respectivement devant, l'axe de rotation par rapport à la direction d'avance, de telle façon que lorsque l'engin s'incline autour de l'axe (5a) de roulis, le couple créé par le lest et/ou ladite poussée d'Archimède tend à faire pivoter l'aile et/ou la gouverne autour de son axe (13c,915a,933a) de rotation, le bord d'attaque s'orientant alors naturellement vers le bas, respectivement le haut, provoquant une incidence à piquer, respectivement à cabrer qui tend à ramener cette aile et/ou cette gouverne vers ladite position angulaire de référence de l'engin.

2. Procédé pour contrôler la navigation en immersion d'un engin sous-marin en déplacement dans une direction et présentant, par rapport à son axe de roulis, une position angulaire de référence correspondant à un roulis sensiblement nul, où on monte au moins une aile (7_{c}, 7_{c2}, 7_{c4}..) et/ou une gouverne (915,933) pivotante (s) autour d'un axe transversal à un axe de roulis de l'engin suivant lequel on le fait avancer dans ladite direction,
**caractérisé en ce que** :
- ladite aile (7c,7c2,7c4..) et/ou la gouverne (915,933) pivotante est montée libre de rotation autour dudit axe transversal (13c,915a,933a), et
- on lie fonctionnellement, par des moyens de commande, cette aile et/ou cette gouverne à un lest (90,900,910,920,930) libre de rotation autour d'un axe parallèle au plan contenant l'axe (5a) de roulis et l'axe de lacet, de telle façon que lorsque l'engin s'incline autour de l'axe de roulis, le déplacement angulaire relatif entre le lest et le corps de l'engin génère une action sur les moyens de commande qui entraîne en pivotement l'aile (7_{c},7_{c2},7_{c4}..) ou la gouverne (915,933) autour de son axe de rotation (13c,915a,933a), le sens du couplage entre le déplacement du lest et celui de l'aile ou de la gouverne étant tel que l'incidence ainsi prise par l'aile ou la gouverne génère un couple tendant à la ramener vers ladite position angulaire de référence de l'engin.

3. Procédé selon la revendication 1 ou 2, **caractérisé en ce que** le lest est situé soit (920,930) à l'écart de l'aile ou de la gouverne, soit (910) monté pivotant sur l'aile autour d'un axe passant sensiblement par les bords d'attaque et de fuite de l'aile ou de la gouverne.

4. Procédé selon l'une des revendications précédentes, **caractérisé en ce que** :
- on place le lest (90,90',900,910) sur l'aile (7_{c},7_{c2},),
- on relie cette aile, de façon libre en pivotement autour dudit axe de rotation (13c), à un corps (5) dont on pourvoit l'engin,
- on équipe ledit corps de plusieurs autres ailes (7a,7b) montées chacune pivotantes par rapport au corps, autour d'un axe de rotation transversal audit axe (5c) de roulis, sous l'action de moyens d'entraînement commandés par un actionneur (19,31,39...), et,
- l'engin étant entraîné en déplacement, immergé, on le stablise sensiblement en roulis par l'intermédiaire de ladite aile lestée (7c) et/ou on fait participer cette aile à son pilotage, l'aile s'orientant naturellement, consécutivement à la gîte induite par le couple de rotation en roulis généré par les autres ailes sous l'action desdits actionneurs.

5. Engin sous-marin comprenant :
- un corps (5,50,51) présentant une direction de déplacement coïncidant sensiblement avec l'axe (5c) de roulis de l'engin et présentant, par rapport à cet axe de roulis, une position angulaire de référence correspondant à un roulis sensiblement nul,
- au moins une aile (7_{c},7_{c2},7_{c4}..) qui est montée pivotante par rapport au corps autour d'un axe transversal à l'axe de roulis ou qui, montée fixe sur le corps, est pourvue d'une gouverne (915,933) montée pivotante par rapport à elle autour d'un axe transversal à l'axe de roulis,
**caractérisé en ce qu'**il comprend en outre un lest monté fixe sur l'aile (7_{c},7_{c2},7_{c4}..) ou la gouverne (915,933) ou auquel cette aile ou cette gouverne est liée fonctionnellement, de telle sorte que, l'engin avançant suivant son axe de déplacement, une inclinaison en roulis de l'engin provoque un couple créé par le lest provoquant un changement d'angle d'incidence de cette aile ou gouverne qui, via une force hydrodynamique, tend à ramener l'engin vers ladite position angulaire de référence.

6. Engin sous-marin selon revendication 5 et/ou adapté à la mise en oeuvre du procédé selon l'une des revendications 1 à 4, **caractérisé en ce qu'**il comprend
- des moyens d'orientation (7a,7b..) mus par des actionneurs (39,39'), pour piloter l'engin,
de telle sorte que, l'engin avançant suivant son axe de déplacement, piloté par les actionneurs, le lest, sous l'effet d'une prise de roulis, fait pivoter l'aile et/ou la gouverne jusqu'à créer un couple s'opposant au couple des moyens d'orientation (7a,7b), et donc une force selon un axe transversal à l'axe de déplacement de l'engin, l'engin se stabilisant alors dans une position proche de la position verticale, et l'aile et/ou la gouverne fournissant une force latérale à même de modifier la trajectoire de l'engin.

7. Engin selon la revendication 5 ou 6, **caractérisé en ce que**:
- l'aile est montée fixe par rapport au corps et pourvue d'une gouverne (915,933) montée pivotante par rapport à elle autour dudit axe transversal à l'axe de roulis,
- et le lest est lié fonctionnellement à l'aile ou la gouverne.

8. Engin selon la revendication 5 ou 6, **caractérisé en ce que**:
- il comprend des moyens d'orientation (7a,7b..) mus par des actionneurs (39,39'), pour piloter l'engin, et,
- l'aile (7c,7_{c1},7_{c2},7_{c3},7_{c4}..) est montée pivotante par rapport au corps autour d'un axe transversal à l'axe de roulis.

9. Engin selon la revendication 5 ou 6, **caractérisé en ce que**:
- il comprend des moyens d'orientation (7a,7b..) mus par des actionneurs (39,39'), pour piloter l'engin, et,
- l'aile (7c,7_{c1},7_{c2},7_{c3},7_{c4}..) est montée pivotante par rapport au corps autour d'un axe transversal à l'axe de roulis et pourvue d'une gouverne (915,933) montée pivotante par rapport à elle autour d'un axe transversal à l'axe de roulis.

10. Engin selon la revendication 5 ou 6, **caractérisé en ce que**:
- il comprend des moyens d'orientation (7a,7b..) mus par des actionneurs (39,39'), pour piloter l'engin, et
- l'aile (7_{c2},7_{c3}..) est montée fixe par rapport au corps et est pourvue d'une gouverne (915,933) montée pivotante par rapport à elle autour d'un axe transversal à l'axe de roulis.

11. Engin selon l'une des revendications 5,6, **caractérisé en ce que**, pour piloter l'engin et/ou tendre vers une stabilisation en roulis:
- ladite aile (7_{c},7_{c2},7_{c4}..) liée au lest est montée libre de rotation par rapport au corps, et,
- les moyens d'orientation comprennent plusieurs autres ailes (7a,7b) mues par lesdits actionneurs et montées pivotantes par rapport au corps chacune autour d'un axe transversal à l'axe de roulis.

12. Engin selon l'une des revendications 5 à 11, **caractérisé en ce que** l'axe de pivotement (13_{c},13_{c2}) de l'aile ou de la gouverne pourvue du lest ou liée fonctionnellement à lui est incliné d'un angle différent de 90° par rapport à l'axe de roulis (5a) du corps (5, 51...) et/ou est incliné vers l'avant en direction de cet axe de roulis.

13. Engin selon la revendication 12, **caractérisé en ce que** :
- le lest (90,900) est disposé sur l'aile et décalé vers l'avant ou l'arrière par rapport à l'axe de pivotement (13c) de celle-ci, et,
- le bord d'attaque (70c) de cette aile (7_{c},7_{c1}) est plus incliné (angle A') par rapport à l'axe de roulis (5a) que ne l'est (angle β') l'axe de pivotement (13c,15c) de ladite aile.

14. Engin selon l'une des revendications 5 à 12, **caractérisé en ce que** le lest (90,900) est disposé sur l'aile et décalé vers l'avant ou l'arrière par rapport à l'axe de pivotement (13c) de celle-ci et cette aile (7_{c},7_{c1}) incorpore une mousse dont la flottabilité amplifie, par la poussée d'Archimède, l'action exercée sur elle par le lest (90,90', 900).

15. Engin selon l'une des revendications 5 à 14, **caractérisé en ce qu'**il comprend des premier et second embouts (53, 55) de raccordement, pour une liaison avec des tronçons d'objets tractés.

16. Utilisation d'au moins un engin sous-marin pourvu d'une aile ou une gouverne , comprenant un corps et présentant une direction de déplacement coïncidant sensiblement avec l'axe de roulis, l'aile ou la gouverne étant montée pivotante transversalement à cet axe de déplacement, **caractérisée en ce qu'**on utilise cette aile ou cette gouverne en la faisant mouvoir par un lest (90,90',900,910,920,930) dont on se sert à la fois comme capteur d'inclinaison en roulis et comme source mécanique d'asservissement en roulis.

17. Utilisation d'un engin selon la revendication 16, immergé et en déplacement, pour stabiliser la position d'un ou plusieurs objets remorqués, auxquels il est lié.

18. Utilisation d'un engin selon la revendication 17 dans laquelle l'objet remorqué est une antenne acoustique linéaire.

## Claims

1. A method of controlling the underwater navigation of an underwater vehicle moving in one direction, in which case at least one pivoting fin (7c, 7c2, 7c4..) and/or control surface (915, 933) is mounted about an axis (13c, 915a, 933a) transverse to a roll axis (5a) of the vehicle along which it is made to advance substantially in said direction, the vehicle assuming, relative to its roll axis, a reference angular position corresponding to a substantially zero roll,
**characterized in that**:
- said pivoting fin (7c, 7c2, 7c4..) and/or control surface (915, 933) is mounted so as to be free to rotate about said transverse axis (13c, 915a, 933a), and
- said fin (7c, 7c2, 7c4..) and/or control surface (915, 933) is ballasted respectively in front of or behind its axis of rotation, and/or the torque of Archimedes' principle on said fin or control surface is utilized by locating the bulk of its volume respectively behind or in front of the axis of rotation relative to the forward direction, in such a way that when the vehicle tilts about the roll axis (5a), the torque generated by the ballast and/or Archimedes' principle leads to pivoting of the fin and/or control surface about its axis of rotation (13c, 915a, 933a), the leading edge, then naturally orienting itself respectively downwards or upwards, giving rise to a diving angle or an ascending angle respectively, which tends to return said fin and/or control surface to said reference angular position of the vehicle.

2. A method of controlling the underwater navigation of an underwater vehicle moving in one direction and assuming, relative to its roll axis, a reference angular position corresponding to a substantially zero roll, in which case at least one pivoting fin (7c, 7c2, 7c4..) and/or control surface (915, 933) is mounted about an axis, which is transverse to a roll axis of the vehicle along which it is made to advance in said direction, **characterized in that**:
- said pivoting fin (7c, 7c2, 7c4..) and/or control surface (915, 933) is mounted so as to be free to rotate about said transverse axis (13c, 915a, 933a), and
- said fin and/or control surface is functionally linked, by control means, to a ballast (90, 900, 910, 920, 930) which is free to rotate about an axis parallel to the plane containing the roll axis (5a) and yaw axis, in such a way that when the vehicle tilts about the roll axis, the relative angular displacement between the ballast and the body of the vehicle generates an action on the control means which causes the fin (7c, 7c2, 7c4..) or control surface (915, 933) to pivot about its axis of rotation (13c, 915a, 933a), the direction of the coupling between the displacement of the ballast and that of the fin or control surface being such that the angle thus adopted by the fin or control surface generates a torque tending to return it to said reference angular position of the vehicle.

3. A method according to Claim 1 or 2, **characterized in that** the ballast is located either (920, 930) well away from the fin or control surface, or (910) is mounted on the fin so as to pivot about an axis passing substantially through the leading and trailing edges of the fin or control surface.

4. A method according to one of the preceding claims, **characterized in that**:
- the ballast (90, 90', 900, 910) is located on the fin ((7c, 7c2),
- said fin is connected, so as to be free to pivot about said axis of rotation (13c), to a body (5) provided in the form of the body of the vehicle,
- said body is equipped with a number of other fins (7a, 7b), each mounted so as to pivot relative to the body about an axis of rotation transverse to said roll axis (5c), under the action of driving means controlled by an actuator (19, 31, 39...), and
- when the vehicle has been set in motion under water, it is substantially stabilized in roll through the intermediary of said ballasted fin (7c), and/or said fin is involved in its steering, the fin orienting itself naturally, following the list induced by the roll rotation torque generated by the other fins under the action of said actuators.

5. An underwater vehicle comprising:
- a body (5, 50, 51) having a direction of travel coinciding substantially with the roll axis (5c) of the vehicle and assuming, relative to said roll axis, a reference angular position corresponding to a substantially zero roll,
- at least one fin (7c, 7c2, 7c4..) which is mounted so as to pivot relative to the body about an axis transverse to the roll axis or which, when mounted in a fixed position on the body, is provided with a control surface (915, 933) mounted so as to pivot relative to said fin about an axis which is transverse to the roll axis,
**characterized in that** it also includes a ballast which is fixed on to the fin (7c, 7c2, 7c4..) or control surface (915, 933), or to which said fin or control surface is functionally linked, in such a way that, when the vehicle is moving forwards along its axis of travel, a roll tilt of the vehicle gives rise to a torque generated by the ballast producing a change in the angle of incidence of said fin or control surface which, via a hydrodynamic force, tends to return the vehicle to said reference angular position.

6. An underwater vehicle according to Claim 5 and/or suited to implementation of the method according to one of Claims 1 to 4, **characterized in that** it comprises:
- orientation means (7a, 7b..), controlled by actuators (39, 39'), for steering the vehicle,
in such a way that, when the vehicle is moving forward along its axis of travel, steered by the actuators, the ballast, under the effect of the grip of a roll, causes the fin and/or control surface to pivot until it generates a torque opposing the torque of the orientation means (7a, 7b), and thus a force along an axis transverse to the axis of travel of the vehicle, the vehicle then stabilizing in a position close to the vertical position, and the fin and/or control surface supplying a lateral force capable of modifying the path of the vehicle.

7. A vehicle according to Claim 5 or 6, **characterized in that**:
- the fin is mounted in a fixed position relative to the body and is provided with a control surface (915, 933) which is mounted so as to pivot relative to said fin about said axis transverse to the roll axis,
- and the ballast is functionally linked to the fin or control surface.

8. A vehicle according to Claim 5 or 6, **characterized in that**:
- it includes orientation means (7a, 7b..), controlled by actuators (39, 39'), for steering the vehicle, and
- the fin (7c, 7c1, 7c2, 7c3, 7c4..) is mounted so as pivot relative to the body about an axis which is transverse to the roll axis.

9. A vehicle according to Claim 5 or 6, **characterized in that**:
- it includes orientation means (7a, 7b..), controlled by actuators (39, 39'), for steering the vehicle, and
- the fin (7c, 7c1, 7c2, 7c3, 7c4..) is mounted so as to pivot relative to the body about an axis transverse to the roll axis and is provided with a control surface (915, 933) mounted so as to pivot relative to said fin about an axis which is transverse to the roll axis.

10. A vehicle according to Claim 5 or 6, **characterized in that**:
- it includes orientation means (7a, 7b..), controlled by actuators (39, 39'), for steering the vehicle, and
- the fin ((7c2, 7c3..) is mounted in a fixed position relative to the body and is provided with a control surface (915, 933) mounted so as to pivot relative to said fin about an axis transverse to the roll axis.

11. A vehicle according to one of Claims 5, 6, **characterized in that**, for steering the vehicle and/or striving towards stabilization in roll:
- said fin (7c, 7c2, 7c4..) linked to the ballast is mounted so as to be free to rotate relative to the body, and
- the orientation means comprise a number of other fins (7a, 7b) controlled by said actuators and mounted so as to pivot relative to the body, each one pivoting about an axis which is transverse to the roll axis.

12. A vehicle according to one of Claims 5 to 11, **characterized in that** the pivoting axis (13c, 13c2) of the fin or control surface provided with the ballast or functionally linked to said ballast extends at an angle other than 90° relative to the roll axis (5a) of the body (5, 51...) and/or is inclined forwards in direction of said roll axis.

13. A vehicle according to Claim 12, **characterized in that**:
- the ballast (90, 900) is disposed on the fin and displaced forwards or backwards relative to the pivoting axis (13c) of said fin, and
- the leading edge (70c) of said fin ((7c, 7c1) is at a greater angle (angle A') relative to the roll axis (5a) than is the pivoting axis (13c, 15c) of said fin (angle ß').

14. A vehicle according to one of Claims 5 to 12, **characterized in that** the ballast (90, 900) is disposed on the fin and displaced in a forward or backward position relative to the pivoting axis (13c) of said fin, and said fin (7c, 7c1) incorporates a foam, the buoyancy of which increases, through Archimedes' principle, the action exerted upon it by the ballast (90, 90', 900).

15. A vehicle according to one of Claims 5 to 14, **characterized in that** it includes first and second connecting ferrules (53, 55) for attaching to sections of towed objects.

16. Use of an underwater vehicle, provided with at least one fin or control surface, comprising a body and having a direction of travel which coincides substantially with the roll axis, the fin or control surface being mounted so as to pivot transverse to said axis of travel, **characterized in that** said fin or control surface is utilized by activating it via a ballast (90, 90', 900, 910, 920, 930) which is simultaneously used as roll tilt sensor and as mechanical source for roll servo-control.

17. Use of a vehicle according to Claim 16, which is travelling under water, for stabilizing the position of one or more towed objects, to which it is attached.

18. Use of a vehicle according to Claim 17, in which the towed object is an acoustic linear antenna.

## Patentansprüche

1. Verfahren zum Steuern der Navigation beim Abtauchen eines Unterwassergerätes unter Fortbewegung in einer Richtung, bei welchem wenigstens ein Flügel (7_{c} 7_{c2}, 7_{c4} ..) und/oder eine Steuerfläche (915, 933) montiert ist, der/die um eine Achse (13c, 915a, 933a) quer zu einer Längsachse (5a) des Gerätes schwenken kann, wobei dieses im Wesentlichen in dieser Richtung vorwärts bewegt wird, wobei das Gerät in Bezug zu seiner Längsachse eine Bezugs-Winkelposition aufweist, die einer Rollbewegung von im Wesentlichen Null entspricht,
**dadurch gekennzeichnet, dass**:
- der Schwenkflügel (7c, 7c2, 7c4..) und/oder die schwenkende Steuerfläche (915, 933) drehbar um die Querachse (13c, 915a, 933a) montiert ist, und
- dieser Flügel (7_{c} 7_{c2}, 7_{c4} ..) und/oder diese Steuerfläche 915, 933) vor bzw. hinter seiner/ihrer Drehachse mit Ballast versehen wird und/oder das Moment des hydrostatischen Auftriebs an diesem Flügel bzw. dieser Steuerfläche genutzt wird, indem im Wesentlichen sein Volumen hinter bzw. vor der Drehachse in Bezug zur Vortriebsrichtung angeordnet wird, derart, dass, wenn sich das Gerät um die Längsachse (5a) neigt, das durch den Ballast und/oder durch die hydrostatische Auftriebskraft erzeugte Moment dazu führt, dass sich der Flügel und/oder die Steuerfläche um ihre Drehachse (13c, 915a, 933a) dreht, wobei die Anströmkante dann natürlich nach unten bzw. nach oben gerichtet ist und eine Einstech- bzw. Hochziehtrimmung hervorruft, die dazu führt, diesen Flügel und/oder diese Steuerfläche in die Bezugs-Winkelposition des Gerätes zurückzubringen.

2. Verfahren zum Steuern der Navigation beim Abtauchen eines Unterwassergerätes bei einer Vorwärtsbewegung in einer Richtung und mit, in Bezug zu seiner Längsachse, einer Bezugs-Winkelposition, die einer Rollbewegung von im Wesentlichen Null entspricht, an welcher wenigstens ein Flügel (7_{c} 7c₂, 7_{c4} ..) und/oder eine Steuerfläche (915, 933) montiert wird, die um eine Achse quer zu einer Längsachse des Gerätes, in welcher dieses in die Richtung vorangetrieben wird, schwenkbar ist,
**dadurch gekennzeichnet, dass**:
- wobei der schwenkbare Flügel (7c, 7c2, 7c4 ..) und/oder die schwenkbare Steuerfläche (915, 933) drehbar um die Querachse (13c 915a, 933a) montiert wird, und
- dieser Flügel und/oder diese Steuerfläche durch eine Steuereinrichtung funktional mit einem Ballast (90, 900, 910, 920, 930) verbunden wird, der drehbar um eine Achse parallel zu der die Längsachse (5a) und eine Gier-Achse enthaltenden Ebene ist, derart, dass, wenn sich das Gerät um die Längsachse neigt, die relative Winkelbewegung zwischen dem Ballast und dem Körper des Gerätes eine Wirkung auf die Steuereinrichtung erzeugt, die den Flügel (7_{c} 7_{c2},7_{c4} ..) oder die Steuerfläche (915, 933) um ihre Rotationsachse (13c, 915a, 933a) zu einer Drehung antreibt, wobei die Richtung der Kupplung zwischen der Bewegung des Ballastes und derjenigen Flügels oder der Steuerfläche derart ist, dass eine Neigung, die durch den Flügel oder die Steuerfläche eingenommen wird, ein Moment erzeugt, das diesen wieder in die Bezugs-Winkelposition des Gerätes zurückbringt.

3. Verfahren nach Anspruch 1 oder 2, **dadurch gekennzeichnet, dass** der Ballast sowohl (920, 930) in Abstand vom Flügel angeordnet wird als auch (910) schwenkbar am Flügel um eine Achse angebracht wird, die im Wesentlichen durch die Anström- und Abströmkanten des Flügels und der Steuerfläche hindurchgeht.

4. Verfahren nach einem der vorhergehenden Ansprüche, **dadurch gekennzeichnet, dass**:
- der Ballast (90, 90', 900, 910) an dem Flügel (7_{c} 7_{c2},) angeordnet wird,
- dieser Flügel frei schwenkend um die Rotationsachse (13c) mit einem Körper (5) verbunden wird, an welchem das Gerät vorgesehen ist,
- der Körper mit mehreren weiteren Flügeln (7a, 7b) ausgestattet wird, die jeweils schwenkbar in Bezug zum Körper um eine Rotationsachse quer zur Längsachse (5c) montiert sind, unter der Wirkung der durch ein Stellglied (19, 31, 39...) gesteuerten Antriebseinrichtung, und
- das zu einer Bewegung angetriebene, eingetauchte Gerät mithilfe des mit Ballast (7_{c}) versehenen Flügels im Wesentlichen gegen ein Rollen stabilisiert wird und/oder dieser Flügel an seiner Lageregelung beteiligt wird, wobei sich der Flügel in natürlicher Weise ausrichtet, wird bedingt durch das induzierte Krängen durch das Drehmoment beim Rollvorgang, das durch die weiteren Flügel unter Wirkung der Stellglieder erzeugt wird.

5. Unterwassergerät mit :
- einem Körper (5, 50, 51), der eine Bewegungsrichtung aufweist, die im Wesentlichen mit einer Längsachse (5c) des Gerätes zusammenfällt und in Bezug zu dieser Längsachse eine Bezugs-Winkelposition aufweist, die einer Rollbewegung im Wesentlichen Null entspricht,
- wenigstens einem Flügel (7_{c} 7_{c2}, 7_{c4} ..), der schwenkbar in Bezug zu dem Körper um eine Achse quer zur Längsachse montiert ist, oder der, an dem Körper fest montiert, mit einer Steuerfläche (915, 933) versehen ist, die schwenkbar in Bezug zu dieser um eine Achse quer zur Längsachse angebracht ist,
**dadurch gekennzeichnet, dass** dieses ferner einen fest am Flügel (7_{c} 7_{c2}, 7_{c4} ..) oder der Steuerfläche (915, 933) montierten Ballast aufweist oder an welchen dieser Flügel oder diese Steuerfläche funktional verbunden ist, derart, dass sich das Gerät in seiner Bewegungsachse voranbewegend eine Schrägstellung beim Rollen des Gerätes ein Moment provoziert, das durch den Ballast erzeugt wird, was eine Veränderung des Neigungswinkels dieses Flügels oder dieser Steuerfläche hervorruft, die über eine hydrodynamische Kraft dazu führt, das Gerät in seine Bezugs-Winkelposition zurückzubringen.

6. Unterwassergerät nach Anspruch 5 und/oder angepasst an die Durchführung des Verfahren nach einem der Ansprüche 1 bis 4, **dadurch gekennzeichnet, dass** dieses umfasst
- eine Ausrichtungseinrichtung (7a, 7b..), die durch Stellglieder (39, 39') zum Lenken des Gerätes bewegt werden kann,
derart, dass, das Gerät in Richtung Bewegungsachse voranbewegend, gesteuert durch die Stellglieder, der Ballast unter der Wirkung einer Rollbewegung den Flügel und/oder die Steuerfläche schwenkt, bis ein Moment erzeugt wird, das sich dem Moment der Ausrichtungseinrichtung (7a, 7b) und somit einer Kraft in einer Achse quer zur Bewegungsachse des Gerätes entgegensetzt, wobei sich das Gerät dann in einer Position nahe der vertikalen Position stabilisiert und der Flügel oder die Steuerfläche eine Querkraft ausübt, um so die Bewegungsbahn des Gerätes zu modifizieren.

7. Gerät nach Anspruch 5 oder 6, **dadurch gekennzeichnet, dass**:
- der Flügel in Bezug zu dem Körper fest montiert ist und eine Steuerfläche (915, 933) vorgesehen ist, die schwenkbar in Bezug zu diesem um die Querachse der Längsachse schwenkbar montiert ist,
- und der Ballast funktional mit dem Flügel oder der Steuerfläche verbunden ist.

8. Gerät nach Anspruch 5 oder 6, **dadurch gekennzeichnet, dass**:
- dieses eine Ausrichtungseinrichtung (7a, 7b..) umfasst, welche durch Stellglieder (39, 39') zum Lenken des Gerätes bewegt werden können, und
- der Flügel (7c, 7_{c1}, 7_{c2}, 7_{c3}, 7_{c4} ..) schwenkbar in Bezug zu dem Körper um eine Querachse zur Längsachse schwenkbar montiert ist.

9. Gerät nach Anspruch 5 oder 6, **dadurch gekennzeichnet, dass**:
- dieses eine Ausrichtungseinrichtung (7a, 7b..) umfasst, die durch Stellglieder (39, 39') zum Lenken des Gerätes bewegt werden kann, und
- der Flügel (7c, 7_{c1}, 7_{c2}, 7_{c3}, 7_{c4}..) schwenkbar in Bezug zu dem Körper um eine Querachse zur Längsachse montiert ist und mit einer Steuerfläche (915, 933) versehen ist, die in Bezug zu diesem schwenkbar um eine Querachse zur Längsachse montiert ist.

10. Gerät nach Anspruch 5 oder 6, **dadurch gekennzeichnet, dass**:
- dieses eine Ausrichtungseinrichtung /7a, 7b..) aufweist, die durch Stellglieder (39, 39') zum Lenken des Gerätes bewegt werden kann, und
- der Flügel (7_{c2}, 7_{c3}..) fest in Bezug zu dem Körper montiert ist und eine Steuerfläche (915, 933) vorgesehen ist, die schwenkbar in Bezug zu diesem um eine Querachse zur Längsachse montiert ist.

11. Gerät nach einem der Ansprüche 5, 6, **dadurch gekennzeichnet, dass** zum Lenken des Gerätes und/oder zur Stabilisierung einer Rollbewegung:
- der mit dem Ballast verbundene Flügel (7_{c}, 7_{c2}, 7_{c4} ..) frei drehbar in Bezug zum Körper montiert ist, und
- die Ausrichtungseinrichtung mehrere weitere Flügel (7a, 7b) umfasst, die durch die Stellglieder bewegt werden können und in Bezug zu dem Körper jeweils um eine Querachse zur Längsachse schwenkbar montiert sind.

12. Gerät nach einem der Ansprüche 5 bis 11, **dadurch gekennzeichnet, dass** die Schwenkachse (13_{c}, 13_{c2}) des Flügels und/oder der Steuerfläche, die mit dem Ballast versehen sind, oder funktional mit dieser verbunden sind, in einem von 90° unterschiedlichen Winkel in Bezug zur Längsachse (5a) des Körpers (5, 51...) geneigt ist und/oder nach vorne in Richtung dieser Längsachse geneigt ist.

13. Gerät nach Anspruch 12, **dadurch gekennzeichnet, dass**:
- der Ballast (90, 900) an dem Flügel angeordnet ist und nach vorne oder nach hinten in Bezug zur Schwenkachse (13c) desselben abnimmt, und
- die Anströmkante (70c) dieses Flügels (7_{c}, 7_{c1}) mehr geneigt ist (Winkel A') in Bezug zur Längsachse (5a) als derjenige (Winkel β') der Schwenkachse (13, 15c) des Flügels.

14. Gerät nach einem der Ansprüche 5 bis 12, **dadurch gekennzeichnet, dass** der Ballast (90, 900) an dem Flügel angeordnet ist und nach vorne oder nach hinten in Bezug zu der Schwenkachse (13c) desselben abnimmt und dieser Flügel (7_{c}, 7_{c1}) einen Schaum beinhaltet, dessen Schwimmfähigkeit durch des hydrostatischen Auftrieb die auf diesen durch den Ballast (90, 90', 900) ausgeübte Kraft verstärkt.

15. Gerät nach einem der Ansprüche 5 bis 14, **dadurch gekennzeichnet, dass** dieses einen ersten und zweiten Verbindungsansatz (53, 55) für eine Verbindung mit Abschnitten gezogener Objekte aufweist.

16. Verwendung eines Unterwassergeräts, das versehen ist mit wenigstens einem Flügel oder einer Steuerfläche, mit einem Körper und mit einer Bewegungsrichtung, die im Wesentlichen mit der Längsachse zusammenfällt, wobei der Flügel oder die Steuerfläche schwenkbar quer zu dieser Bewegungsachse montiert sind, **dadurch gekennzeichnet, dass** dieser Flügel oder diese Steuerfläche dazu genutzt werden, dieses durch einen Ballast (90, 90', 900, 910, 920, 930) in Bewegung zu versetzen, der einem gleichzeitig als Neigungsmesser eines Rollvorgangs und als mechanische Regelungsquelle beim Rollvorgang dient.

17. Verwendung eines Geräts nach Anspruch 16, eingetaucht und in Bewegung, um die Position eines oder mehrerer abgeschleppter Objekte, an welchen dieses verbunden ist, zu stabilisieren.

18. Verwendung eines Geräts nach Anspruch 17, in welcher das abgeschleppte Objekt eine akustische Linearantenne ist.
